# EUROPÄISCHE PATENTSCHRIFT

(11) **EP 0 150 490 B1**
(45) Veröffentlichungstag und Bekanntmachung des Hinweises auf die Patenterteilung: **29.07.1987**
(21) Anmeldenummer: 84116247.2
(22) Anmeldetag: 22.12.1984
(51) Int. Cl.: B05C 17/00, B05C 5/04

(54) **Schmelzklebevorrichtung**
Hot melt adhesive apparatus
Appareil pour collage par fusion

(30) Priorität: 30.01.1984 DE 3403036
(43) Veröffentlichungstag der Anmeldung: 07.08.1985
(73) Patentinhaber: ROBERT BOSCH GMBH, 70442 Stuttgart (DE)
(72) Erfinder: Schädlich, Fritz. Dipl.-Ing.(FH), D-7022 Leinfelden-Echterdingen (DE)

## Beschreibung

Die Erfindung geht aus von einer Schmelzklebevorrichtung nach der Gattung des Hauptanspruchs. Bekannte Vorrichtungen dieser Art erwärmen den in Patronenform einschiebbaren Schmelzkleber auf Schmelztemperatur und gestatten das Ausbringen des geschmolzenen Klebers auf das Werkstück durch eine warme Düse. Die Qualität der Klebung ist dabei stark abhängig von der Wärmeleitfähigkeit des Werkstoffs aus dem das Werkstück besteht. Bei stark wärmeleitenden Stoffen wie Metallen oder dgl. wird der durch die Düse ausströmenden Klebemasse so schnell die Wärme entzogen, daß eine einwandfreie Schmelzklebung nicht zustande kommt.

Die erfindungsgemäße Schmelzklebevorrichtung mit den kennzeichnenden Merkmalen des Hauptanspruchs hat demgegenüber den Vorteil, daß auch stark wärmeleitende Stoffe mit der gewünschten Qualität der Klebeverbindung geklebt werden könnten. Durch das Vorheizen des zu klebenden Werkstückes mittels eines mit der Schmelzklebevorrichtung verbundenen Wärmestrahlers wird auch bei stark wärmeleitenden Stoffen eine einwandfreie Schmelzklebung sichergestellt.

Durch die in den Unteransprüchen aufgeführten Maßnahmen sind vorteilhafte Weiterbildungen und Verbesserungen der im Hauptanspruch angegebenen Schmelzklebevorrichtung möglich. Besonders vorteilhaft ist die Möglichkeit das Strahlungsbündel zu schwenken und/oder die Wärmestrahlung im Bedarfsfalle getrennt ein-oder auszuschalten. Eine weitestgehende Anpassung der Arbeitsweise an verschiedene Werkstoffe und Formen des Werkstücks ist damit ermöglicht.

### Zeichnung

Zwei Ausführungsbeispiele des Erfindungsgegenstandes sind in der Zeichnung dargestellt und in der nachfolgenden Beschreibung näher erläutert. Es zeigen Figur 1 eine Seitenansicht einer pistolenförmig gestalteten Schmelzklebevorrichtung nach einem ersten Ausführungsbeispiel, Figur 2 eine Seitenansicht zu Figur 1, Figur 3 eine zweites Ausführungsbeispiel einer erfindungsgemäßen Schmelzklebevorrichtung mit einem angesetzten Wärmestrahler und Figur 4 eine Seitenansicht zu Figur 3.

### Beschreibung der Ausführungsbeispiele

Im ersten Ausführungsbeispiel nach den Figuren 1 und 2 ist ein Gehäuse aus zwei Halbschalen 1 und 2 gebildet. Diese Halbschalen umfassen eine Patronenführung 3 und eine Patronenheizung die im einzelnen nicht näher dargestellt sind. Außerdem nimmt dieses Gehäuse 1/2 eine Düse 4, einen Hauptschalter mit einer Schalthandhabe 5 einen Wärmestrahler 6 und einen Ein- und Ausschalter 7 für diesen Wärmestrahler 6 auf. Der Wärmestrahler 6 besteht im einzelnen aus einem fest eingebauten Reflektor 8, einer auswechselbar eingesetzten Strahlungsquelle 9 und einer den Reflektor 8 nach außen abschließenden Sammellinse 10. Die mit einem pistolenförmig gestalteten Gehäuse versehene Schmelzklebevorrichtung kann über ein Kabel 11 mit einem normalen Spannungsnetz verbunden werden. Der Schmelzkleber ist in die Form von Patronen 12 gebracht, die von hinten her in die Patronenführung 3 eingeschoben werden können. Der Wärmestrahler 6 strahlt ein Bündel von Wärmestrahlung ab, das fest ausgerichtet ist auf eine Stelle des Werkstückes, die etwas oberhalb der Austrittsöffnung der Düse 4 liegt. Damit ist ein aus gut wärmeleitendem Material gefertigtes Werkstück leicht auf eine Temperatur vorzuheizen, die die Schmelzverklebung mit dem aus der Düse austretenden Schmelzkleber begünstigt. Soll ein schlecht wärmeleitendes Material geklebt werden, so kann der Wärmestrahler 6 abgeschaltet werden. Dieses Material entzieht dem geschmolzen aus der Düse 4 fließenden Kleber so wenig Wärme, daß die Verschmelzung auch ohne die Leistung des Wärmestrahlers optimal erfolgt. Im zweiten Ausführungsbeispiel nach den Figuren 3 und 4 wird das Gehäuse der Schmelzklebevorrichtung aus zwei Halbschalen 13 und 14 gebildet. Auch dieses Gehäuse nimmt die Patronenführung 3, die Düse 4, die Schalthandhabe 5 mit dem zugehörigen Hauptschalter, den Schalter 7 und das Ende des Zuleitungskabels 11 auf. Im Gegensatz zu dem Gehäuse nach dem ersten Ausführungsbeispiel mit den Halbschalen 1 und 2 nimmt das Gehäuse mit den Halbschalen 13 und 14 keinen Wärmestrahler auf. Dieses Gehäuse hat vielmehr eine steckdosenähnliche Öffnung 15 mit Steckerbuchsen 16. In diese Öffnung 15 paßt ein Fuß 17 und in die Steckerbuchsen je ein Stecker 18 eines Zusatzgehäuses 19. Das Zusatzgehäuse 19 hat die Form eines nach einer Seite offenen Kastens und enthält einen Reflektor 20. Dieser Reflektor 20 lagert schwenkbar um eine Achse 21 im Zusatzgehäuse 19. Zwei Fassungen 22 der Strahlungsquelle 9 werden gehalten von zwei Halterungen 23 und 24. Während die Halterung 23 drehfest mit dem Reflektor 20 und einem Rändelknopf 25 verbunden ist, nimmt die Halterung 24 eine Rändelschraube 26 so auf, daß die vom Gewindeteil der Rändelschraube 26 durchgriffenen Seitenwände des Zusatzgehäuses 19 und des Reflektors 20 zwischen der Halterung 24 und dem Bund der Rändelschraube 26 festgeklemmt werden können. Da die Halterung -23 und der Rändelknopf 25 nicht nur miteinander sondern auch mit der zwischen ihnen liegenden Seitenwand des Reflektors 20 drehfest verbunden sind, kann mit dem Rändelknopf 25, nach dem Lösen der Rändelschraube 26, der Reflektor 20 im Zusatzgehäuse 19 verschwenkt werden. Mit ihm schwenkt auch eine den Reflektor nach vorn verschließende Sammellinse 27. Die Brennweite der Sammellinse 27 ist vorzugsweise so gewählt, daß sie die Strahlungsquelle 9 in der Nähe der Austrittsöffnung der Düse 4 abbildet.

Wird zum Arbeiten mit der Schmelzklebevorrichtung nach dem zweiten Ausführungsbeispiel das Zusatzgehäuse 19 mit seinem Fuß 17 in die Öffnung 15 eingesetzt und der Schalter 7 angeschaltet, so kann man nach dem Lösen der Rändelschraube 26 mittels des Rändelknopfes 25 den Reflektor 20 so schwenken, daß eine optimale Vorheizung des zu klebenden Werkstücks erfolgt. Die Verbindungen zwischen den Steckern 18 und den Fassungen 22 der Strahlungsquelle 9 sind durch hier nicht dargestellte, flexible Leitungen hergestellt.

Mit der Schmelzklebevorrichtung nach den beiden geschilderten Ausführungsbeispielen ist es möglich, in der Zeit während der die eingeführten Patronen 12 geschmolzen werden oder auch schon früher, das Werkstück durch den Wärmestrahler 6 aufzuheizen. Je nach der Wärmeleitfähigkeit des Werkstücks kann die Vorheizzeit bemessen werden oder, bei sehr schlecht leitendem Material des Werkstücks, ganz entfallen. Die Auf- ührung der Schmelzklebevorrichtung mit dem schwenkbaren Reflektor erschließt zusätzliche Einstellmöglichkeiten.

## Patentansprüche

1. Schmelzklebevorrichtung mit einer Düse zum Ausbringen eines erwärmten Schmelzklebers, dadurch gekennzeichnet, daß
a) sie einen Wärmestrahler (6) zum Vorheizen des Werkstücks an der Klebestelle umfaßt,
b) der Wärmestrahler (6) in einem gemeinsamen Gehäuse (1/2) mit der Schmelzklebevorrichtung (3 bis 5) zusammengefaßt oder als am Gehäuse (13/14) der Schmelzklebevorrichtung (3 bis 5) anbringbarer Zusatz (19 bis 27) ausgebildet ist und
c) die Wärmestrahlung auf den Bereich vor der Austrittsöffnung der Düse (4) fokussiert ist.

2. Vorrichtung nach Anspruch 1, dadurch gekennzeichnet, daß der Wärmestrahler (6) eine Infrarotstrahlungsquelle (9) enthält.

3. Vorrichtung nach einem der Ansprüche 1 und 2, dadurch gekennzeichnet, daß der Wärmestrahler (6) Mittel, z. B. eine Sammellinse (10, 27), zur Bündelung der Wärmestrahlung umfaßt.

4. Vorrichtung nach einem der Ansprüche 1 und 2, dadurch gekennzeichnet, daß der Wärmestrahler (6) Mittel, z. B. einen Reflektor (8, 20), zur Bündelung der Wärmestrahlung umfaßt.

5. Einrichtung nach einem der Ansprüche 1 bis 4, dadurch gekennzeichnet, daß der Wärmestrahler (6) getrennt von der Schmelzklebevorrichtung ein- und ausschaltbar ist.

6. Vorrichtung nach einem der Ansprüche 1 bis 5, dadurch gekennzeichnet, daß der Wärmestrahler (6) gegenüber der Düse (4) schwenkbar gelagert ist.

## Claims

1. Hot-melt adhesive device with a nozzle for discharging a heated hot-melt adhesive, characterized in that
a) it possesses a radiant-heat source (6) for preheating the workpiece at the adhesive bonding point,
b) the radiant-heat source (6) is combined with the hot-melt adhesive device (3 to 5) in a common housing (1/2) or is designed as an accessory (19 to 27) which can be attached to the housing (13/14) of the hot-melt adhesive device (3 to 5), and
c) the heat radiation is focused on the region in front of the outlet orifice of the nozzle (4).

2. Device according to Claim 1, characterized in that the radiant-heat source (6) contains an infrared radiation source (9).

3. Device according to one of Claims 1 and 2, characterized in that the radiant-heat source (6) possesses means, for example a converging lens (10, 27), for focussing the heat radiation.

4. Device according to one of Claims 1 and 2, characterized in that the radiant-heat source (6) possesses means, for example a reflector (8, 20), for focusing the heat radiation.

5. Device according to one of Claims 1 to 4, characterized in that the radiant-heat source (6) can be switched on and off separately from the holt-melt adhesive device.

6. Device according to one of Claims 1 to 5, characterized in that the radiant-heat source (6) is mounted so as to be pivotable relative to the nozzle (4).

## Revendications

1. Dispositif de collage avec fusion comportant une buse pour l'apport de l'adhésif en fusion, caractérisé en ce que :
a) il comprend un émetteur de chaleur (6) pour le chauffage préalable de la pièce du point de collage,
b) l'émetteur de chaleur (6) est réuni, dans un boîtier commun (1/2), avec le dispositif de collage avec fusion (3 à 5), ou, il est réalisé sous la forme d'un accessoire (19 à 27) qui peut être monté sur le boîtier (13/14) du dispositif (3 à 5) de collage avec l'adhésif en fusion, et
c) le rayonnement calorifique est focalisé sur la zone qui est devant l'orifice de sortie de la buse.

2. Dispositif suivant la revendication 1, caractérisé en ce que l'émetteur de chaleur (6) contient une source de rayonnement infra-rouge (9).

3. Dispositif suivant l'une des revendications 1 et 2, caractérisé en ce que l'émetteur de chaleur

(6) comprend des éléments, par exemple une lentille convergente (10, 27), pour focaliser le rayonnement calorifique.

4. Dispositif suivant l'une des revendications 1 et 2, caractérisé en ce que l'émetteur de chaleur

(6) comprend des éléments, par exemple un réflecteur (8, 20) pour focaliser le rayonnement calorifique.

5. Dispositif suivant l'une des revendications 1 à 4, caractérisé en ce que l'émetteur de chaleur (6) est séparé et peut être mis en circuit et retiré.

6. Dispositif suivant l'une des revendications 1 à 5, caractérisé en ce que l'émetteur de chaleur (6) est monté de façon à pouvoir tourner par rapport à la buse (4).
